# FASCICULE DE BREVET EUROPEEN

(11) **EP 0 534 822 B1**
(45) Date de publication et mention de la délivrance du brevet: **03.01.1996**
(21) Numéro de dépôt: 92402541.4
(22) Date de dépôt: 16.09.1992
(51) Int. Cl.: H01R 43/20

(54) **Dispositif et machine pour brancher des éléments de connexion dans des connecteurs**
Vorrichtung und Maschine zum Einfügen von Verbindungselementen in Verbindern
Device and machine for inserting connection elements into connectors

(30) Priorité: 26.09.1991 FR 9111867
(43) Date de publication de la demande: 31.03.1993
(73) Titulaire: AEROSPATIALE Société Nationale Industrielle, F-75781 Paris Cédex 16 (FR)
(72) Inventeur: Pittau, Serge François, F-13400 Aubagne (FR)
(74) Mandataire: Bonnetat, Christian

(56) Documents cités:
- EP-A- 0 041 332
- EP-A- 0 299 897
- EP-A- 0 359 686
- EP-A- 0 440 955
- EP-A- 0 448 116
- EP-A- 0 481 901
- US-A- 4 265 503
- US-A- 4 967 470

## Description

La présente invention concerne un dispositif pour brancher, dans des logements de connecteurs, des éléments de connexion équipant les extrémités de conducteurs électriques, ainsi qu'une machine automatique de branchement comportant de tels dispositifs.

Le préambule de la revendication 1 se fonde sur l'état de la technique selon le document EP-A-0 448 116.

Le dispositif selon l'invention est plus particulièrement destiné à l'enfichage de broches mâles et/ou femelles, préalablement montées, généralement par sertissage, sur les extrémités des conducteurs de câbles électriques, dans les logements de réception correspondants de connecteurs, qui peuvent être de forme circulaire, rectangulaire ou autre et dont l'opération d'enfichage ou de branchement des broches s'effectue usuellement par leur face arrière.

Aussi, un tel dispositif de branchement et la machine qui en est équipée trouvent une application préférentielle dans le domaine aéronautique. En effet, la multitude de câbles électriques, destinés à relier, par l'intermédiaire de connecteurs spécifiques, les différents appareils et équipements de l'aéronef pour en assurer le bon fonctionnement, implique de nombreuses opérations préalables de branchement des broches, terminant les conducteurs desdits câbles, dans les logements correspondants des connecteurs spécifiques afin de constituer, par la suite, des faisceaux ou des harnais de câblage.

Les connecteurs de chaque faisceau, équipés des broches, sont ensuite engagés dans des connecteurs complémentaires prévus sur les équipements.

Il va de soi que le dispositif et la machine de branchement selon l'invention pourraient s'appliquer à d'autres domaines industriels, par exemple automobile, dès l'instant où de nombreux branchements entre des éléments de connexion et des connecteurs sont à réaliser.

Par ailleurs, en fonction notamment de l'intensité des courants électriques et de la forme des connecteurs et de leurs logements, on utilise une pluralité d'éléments de connexion tels que des broches, mâle ou femelle, ayant des caractéristiques géométriques différentes (forme, longueur, diamètre,...), ce qui implique l'usage de nombreux outils d'insertion spécifiques correspondant chacun à un type particulier d'élément de connexion. Par conséquent, les risques d'erreurs, dues à un mauvais choix de broche, d'outil d'insertion ou de logement de connecteur, voire même de connecteur, ne sont pas négligeables. Aussi, pour éviter ces éventuelles erreurs, qui pourraient entraîner de graves conséquences, des opérations ultérieures de vérification sont prévues afin de s'assurer que chaque broche équipe le logement correspondant du connecteur concerné, et que les broches sont convenablement branchées et maintenues dans les logements desdits connecteurs.

La présente invention a pour but de remédier à ces inconvénients et concerne un dispositif de branchement, dont la conception permet de faciliter les différentes opérations d'insertion des éléments de connexion dans les logements des connecteurs et, par conséquent, de réduire le temps de montage de ces éléments.

A cet effet, le dispositif pour brancher, dans des logements de connecteurs, des éléments de connexion, tels que des broches, équipant les extrémités de conducteurs électriques, est remarquable, caractérisé par les caractéristiques indiquées dans la seconde partie de la revendication 1.

Après avoir verrouillé l'organe d'insertion choisi sur le corps, en fonction des caractéristiques dimensionnelles de l'élément de connexion, les opérations de montage pour saisir et introduire l'élément de connexion dans le logement correspondant du connecteur s'effectuent automatiquement, ce qui permet de garantir un branchement correct de l'élément de connexion dans le connecteur.

Avantageusement, lorsqu'il est verrouillé sur le corps, ledit organe d'insertion fait saillie par rapport audit corps pour faire face au connecteur à équiper. Ainsi, cet agencement facilite grandement le montage et le démontage desdits organes sur le corps du dispositif. Le corps, qui est alors en retrait de l'organe d'insertion portant l'élément de connexion, ne risque pas d'endommager les câbles déjà branchés dans les connecteurs, lors de son déplacement en direction du connecteur concerné, parallèlement au logement.

De préférence, ledit corps présente une forme approximativement parallélépipédique, creuse, à l'intérieur de laquelle sont agencés lesdits moyens pour commander les moyens de préhension dudit organe d'insertion. Le corps définit donc un boîtier creux, dépourvu d'aspérités extérieures évitant que les câbles déjà branchés s'y entremêlent. De plus, les moyens de commande sont alors protégés dans le corps.

Lesdits moyens de fixation amovibles comprennent un assemblage par tenon et mortaise assurant le coulissement dudit organe d'insertion sur le corps, et un verrouillage à bille permettant l'immobilisation en position dudit organe d'insertion par rapport audit corps. On remarque donc la simplicité de réalisation desdits organes de fixation, garantissant à l'usage un fonctionnement fiable. Plus particulièrement, l'assemblage tenon-mortaise dudit organe d'insertion sur le corps est agencé parallèlement à la direction de déplacement du corps vers le connecteur, et de montage de l'élément de connexion dans le logement correspondant dudit connecteur.

Structurellement, le tenon dudit assemblage peut être prévu sur une base dudit organe et présenter une section en forme de T, tandis que la mortaise, de section complémentaire à celle du tenon, est prévue sur l'extrémité d'une plaque émergeant dudit corps, et la bille de verrouillage est logée en partie dans la base dudit organe pour s'engager, grâce à l'action d'une pièce formant came sollicitée par un ressort et commandable extérieurement, dans une empreinte correspondante prévue dans ladite plaque.

Par ailleurs, lesdits moyens de préhension des éléments de connexion sont, par exemple, à pince et comprennent alors deux mâchoires relativement déplaçables l'une par rapport à l'autre, sous l'action desdits moyens de commande, entre une position fermée, pour laquelle ledit élément de connexion est saisi, maintenu, puis introduit dans le logement correspondant du connecteur, et une position ouverte, pour laquelle ledit élément, alors inséré dans son logement, est relâché par lesdites mâchoires. Plus particulièrement, ces dernières sont montées autour d'un axe d'articulation, parallèle à la direction de déplacement du corps et de montage desdits éléments de connexion, et relié auxdits moyens de commande, et l'une desdites mâchoires est fixe et solidaire de la base dudit organe d'insertion, tandis que l'autre mâchoire est mobile et reliée audit axe d'articulation. Là encore, on remarque la simplicité de réalisation desdits moyens de préhension garantissant, de plus, un fonctionnement fiable.

En outre, lesdits moyens pour commander lesdits moyens de préhension comprennent un moteur, susceptible d'entraîner lesdits moyens de préhension par un mécanisme à friction.

Dans ce cas, ledit moteur, qui est logé à l'intérieur dudit corps, est disposé coaxialement à l'axe d'articulation desdites mâchoires et il coopère avec ledit axe par un arbre intermédiaire pressé axialement contre ledit axe d'articulation, et ledit mécanisme de friction est constitué par des disques respectivement prévus et associés à l'arbre intermédiaire et audit axe.

Avantageusement, un ressort de torsion relie respectivement par ses extrémités les deux mâchoires formant les moyens de préhension dudit organe, de sorte que lesdites mâchoires sont rappelées et maintenues spontanément en position fermée lorsque ledit organe d'insertion est retiré dudit corps.

Selon une autre caractéristique de l'invention, le dispositif comprend, de plus, des moyens pour protéger ledit élément de connexion maintenu dans ledit organe d'insertion, lesdits moyens de protection étant associés audit corps et susceptibles d'envelopper ledit élément de connexion, jusqu'avant son introduction dans le logement correspondant du connecteur. Dans un mode préféré de réalisation, ces moyens de protection peuvent comprendre deux flasques déplaçables disposés respectivement de part et d'autre dudit organe d'insertion, et susceptibles d'occuper, grâce à des moyens d'actionnement, une position ouverte éloignée et en retrait dudit organe d'insertion, et une position fermée entourant ledit élément de connexion porté par les moyens de préhension. Par conséquent, ces flasques évitent que les éléments de connexion, dont les dimensions sont souvent millimétriques, ne soient détériorés lors de leur approche vers les logements des connecteurs. Les flasques se frayent ainsi un passage entre les câbles déjà branchés et s'escamotent ensuite lorsque l'élément de connexion est alors en regard du logement correspondant du connecteur.

Plus particulièrement, les deux flasques sont respectivement montés, par l'intermédiaire d'axes, dans des lumières de guidage symétriques et convergentes prévues dans la plaque dudit corps, portant ledit organe d'insertion, et lesdits moyens d'actionnement sont constitués par un vérin logé à l'intérieur dudit corps et entraînant, par l'intermédiaire d'un chariot coulissant sur ladite plaque, les axes desdits flasques entre leur position ouverte et leur position fermée, les axes coulissant dans les lumières convergentes en direction dudit organe.

La présente invention concerne, par ailleurs, une machine pour brancher automatiquement, dans des logements de connecteurs, des éléments de connexion, tels que des broches, équipant les extrémités des conducteurs électriques de câbles.

A cet effet, elle comprend :
- au moins deux dispositifs de branchement, tels que définis précédemment et destinés à traiter respectivement les deux éléments de connexion prévus aux extrémités de chaque câble, le corps de chaque dispositif destiné à porter un organe d'insertion, étant susceptible de se déplacer, par rapport au bâti de la machine, selon les axes OX, OY et OZ d'un repère orthonormé ;
- une pluralité de connecteurs, dont les logements sont destinés à recevoir les éléments de connexion correspondants, et qui sont disposés sur ledit bâti ;
- des moyens pour visualiser les positions des éléments de connexion équipant les extrémités respectives de chaque câble;
- une zone de stockage des différents organes d'insertion susceptibles d'être verrouillés auxdits corps respectifs, et choisis en fonction des caractéristiques géométriques desdits éléments de connexion à brancher ; et
- une unité de pilotage programmable contenant les informations relatives aux différents branchements à effectuer en fonction des éléments de connexion prévus en bout de chaque câble et des logements desdits connecteurs, ainsi que les types d'organes d'insertion à choisir en fonction des éléments de connexion à brancher, et à laquelle sont reliés les moyens pour commander les moyens de préhension de chaque organe choisi, les moyens d'actionnement desdits moyens de protection et les déplacements de chaque corps selon les axes OX, OY et OZ dudit repère.

Ainsi, on comprend que le cycle de branchement des éléments de connexion dans les logements des connecteurs est commandé et géré automatiquement par l'unité de pilotage depuis la saisie des éléments de connexion de chaque câble par les deux dispositifs de branchement, jusqu'à leur introduction dans les logements correspondants.

Par ailleurs, la machine comprend, de plus, des moyens pour amener successivement lesdits câbles à brancher, équipés desdits éléments de connexion, en regard desdits moyens de visualisation, lesdits moyens d'amenée étant reliés à ladite unité de pilotage programmable. L'automatisation des opérations de branchement est alors totale dès la sortie des câbles, équipés à leurs extrémités des éléments de connexion, de la machine de sertissage. Plus particulièrement, lesdits moyens d'amenée comprennent un transporteur sans fin sur lequel sont disposées, par l'intermédiaire de pinces associées au transporteur, les deux extrémités de chaque câble équipées desdits éléments de connexion.

Dans un mode préféré de réalisation, le corps de chaque dispositif est monté sur un équipage mobile lié au bâti, chacun desdits équipages mobiles comprenant une traverse susceptible de coulisser, selon l'axe OX dudit repère, sur au moins une poutre solidaire dudit bâti, un chariot monté coulissant selon l'axe OY dudit repère sur ladite traverse, et une embase portant ledit corps et associé audit chariot de façon coulissante selon l'axe OZ dudit repère, lesdits logements des connecteurs étant disposés selon l'axe OZ dudit repère.

De plus, ladite zone de stockage peut être constituée de deux boîtiers identiques dans les compartiments desquels sont logés, par l'intermédiaire de supports, les différents organes d'insertion, chaque support étant pourvu de bras commandables pour maintenir l'organe d'insertion correspondant et d'un piston ou analogue disposé en saillie du support et contre lequel est susceptible de s'appliquer la pièce formant came desdits moyens de fixation, liée au corps de chaque dispositif.

Ainsi, à chaque dispositif de branchement est attribué avantageusement un boîtier d'organes d'insertion, dont chacun est susceptible d'être solidarisé du corps du dispositif correspondant par la liaison tenon-mortaise et par le verrouillage à bille des moyens de fixation.

Par ailleurs, lesdits moyens de visualisation comprennent par exemple deux caméras associées au bâti et sous lesquelles s'arrêtent les deux extrémités de chaque câble, pourvues desdits éléments de connexion.

Les figures du dessin annexé feront bien comprendre comment l'invention peut être réalisée. Sur ces figures, des références identiques désignent des éléments semblables.

La figure 1 montre en perspective une machine automatique de branchement selon l'invention, comprenant avantageusement deux dispositifs de branchement conformes à l'invention.

La figure 2 représente en perspective l'un des deux dispositifs de branchement montés sur la machine, l'organe d'insertion étant verrouillé sur le corps dudit dispositif.

La figure 3 est une coupe longitudinale du dispositif illustré sur la figure 2, montrant notamment les moyens pour commander les moyens de préhension dudit organe et les moyens de protection en position éloignée inactive, de l'élément de connexion saisi par ledit organe d'insertion.

Les figures 4 et 5 sont respectivement des vues en coupe du dispositif selon les lignes IV-IV et V-V de la figure 3.

La figure 6 représente en coupe et à une échelle agrandie ledit organe d'insertion fixé au corps du dispositif et maintenant, par les moyens de préhension, l'extrémité d'un câble électrique équipée de l'élément de connexion tel qu'une broche mâle.

La figure 7 est une coupe transversale dudit organe d'insertion selon la ligne VII-VII de la figure 6, montrant les moyens de préhension en position fermée.

La figure 8 est une vue analogue à la précédente, mais montrant lesdits moyens de préhension dudit organe en position ouverte sous l'action des moyens de commande.

La figure 9 représente l'un des deux boîtiers de stockage desdits organes d'insertion prévus sur la machine.

La figure 10 montre en perspective l'un des supports desdits organes d'insertion contenus dans chaque boîtier.

Les figures 11A, 11B et 11C sont des vues en coupe schématique et partielle montrant respectivement les trois phases principales respectivement d'avance, de saisie et de recul dudit organe d'insertion choisi, depuis son compartiment de stockage jusqu'au corps dudit dispositif.

La figure 12 est une vue analogue à la figure 3, mais elle représente ledit dispositif dont l'organe maintient la broche mâle d'un câble électrique et dont les moyens de protection sont en position active, entourant la broche.

Les figures 13 et 14 sont respectivement des vues en coupe du dispositif selon les lignes XIII-XIII et XIV-XIV de la figure 12.

La figure 15A montre l'insertion de la broche mâle équipant l'une des extrémités d'un câble et portée par l'un des dispositifs dans le logement correspondant d'un connecteur prévu sur la machine, tandis que la figure 15B montre, par exemple, l'insertion d'une broche femelle équipant l'autre extrémité du même câble et portée par l'autre dispositif dans le logement correspondant d'un autre connecteur.

La figure 16 représente, à titre d'exemple, un faisceau ou harnais de câblage obtenu.

La machine de branchement automatique 1, montrée sur la figure 1, est destinée au montage d'éléments de connexion 2, prévus aux extrémités des conducteurs électriques de câbles 3, dans les logements correspondants de connecteurs électriques 4, par l'intermédiaire notamment de dispositifs de branchement 5 et d'une unité de pilotage programmable 6 symbolisée par un rectangle. Les éléments de connexion 2, tels que des broches, équipant les câbles électriques seront plus particulièrement décrits et illustrés en regard des figures 6, 15A et 15B, ces deux dernières figures représentant par ailleurs deux des connecteurs électriques à équiper.

Dans cet exemple de réalisation, la machine 1 comprend avantageusement deux dispositifs de branchement 5, déplaçables selon les axes OX, OY et OZ d'un repère orthonormé de la machine, et destinés à traiter, chacun, l'un des deux éléments de connexion ou broches 2 prévus aux extrémités de chaque conducteur électrique pour les introduire dans les logements correspondants de deux connecteurs choisis 4. Pour cela, chacun des dispositifs 5, identiques aussi bien structurellement que fonctionnellement, comprend un corps 7 déplaçable selon les trois axes OX, OY et OZ et un organe d'insertion 8 susceptible d'être fixé au corps pour saisir, puis introduire ledit élément de connexion 2 dans le logement choisi du connecteur concerné 4.

Préalablement à la description des dispositifs, qui sera faite ultérieurement en regard des figures 2 à 8, on décrit ci-après la machine 1, qui comprend un bâti fixe 10, auquel est lié le repère orthonormé OX, OY et OZ et qui est constitué d'une partie inférieure ou base 10A, et d'une partie supérieure ou portique 10B reliées l'une à l'autre par une partie centrale 10C disposée en retrait. A la machine sont également associés des équipages mobiles 11 pour le déplacement des dispositifs 5 selon les axes OX, OY et OZ, des moyens 12 pour amener automatiquement et successivement les câbles 3 pourvus des éléments de connexion 2, des moyens 14 pour visualiser les éléments de connexion 2 de chaque câblé 3, une zone de stockage 15 des organes d'insertion 8, et une pluralité de connecteurs 4 à brancher dont les logements sont destinés à recevoir les éléments de connexion.

Plus particulièrement, en se référant à la figure 1, on voit que les équipages mobiles 11 pour le déplacement des dispositifs de branchement 5 sont identiques et sont portés, dans ce cas, par deux poutres horizontales 10D espacées l'une de l'autre et fixées à la face frontale 10E du portique 10B dudit bâti. Ces poutres parallèles 10D sont identiques et disposées selon l'axe OX du repère. Sur ces poutres sont montés les équipages mobiles 11 par l'intermédiaire de deux traverses verticales 11A disposées selon l'axe OY du repère et susceptibles de coulisser le long des poutres horizontales 10D. La traverse 11A de chaque équipage supporte un chariot 11B susceptible de coulisser sur celle-ci selon l'axe OY. Les deux traverses sont identiques ainsi que les deux chariots. Sur chaque chariot 11B est montée coulissante une embase 11C qui est susceptible de se déplacer selon l'axe OZ du repère et qui porte, par l'intermédiaire de moyens de fixation appropriés non représentés, le corps 7 du dispositif de branchement correspondant 5. Les déplacements de chaque dispositif 5, porté par son équipage respectif 11 embase-chariot-traverse, sont bien évidemment assurés par des moteurs, non représentés, reliés àl'unité de pilotage 6. De plus, le fait que les équipages 11 soient portés par deux poutres 10D augmente la rigidité mécanique et garantit des déplacements précis.

Les moyens d'amenée 12 des câbles 3 sont par exemple constitués par un transporteur 12A à bande sans fin 12B (ou à chaîne), sur laquelle sont régulièrement prévues des paires de pinces 12C et dont le défilement s'effectue selon l'axe OX de la machine 1. Ce transporteur 12A à bande sans fin, dont on voit sur la figure 1 l'extrémité aval 12A₁ arrivant dans la base 10A du bâti, a son extrémité amont non visible disposée en sortie d'une machine de sertissage, par exemple. Celle-ci assure la mise en place et la fixation des éléments de connexion appropriés 2, tels que notamment des broches mâles ou femelles, aux extrémités des conducteurs électriques desdits câbles 3, lesquels sont préalablement mis à la longueur en fonction de la distance séparant les deux connecteurs à relier. Chaque câble 3, équipé de broches serties aux extrémités du conducteur électrique, est placé automatiquement, par ses extrémités sur les pinces consécutives 12C d'une même paire prévues sur la bande sans fin 12B du transporteur. Deux câbles ainsi pincés sur le transporteur 12A sont illustrés sur la figure 1.

Les moyens de visualisation 14 du positionnement des éléments de connexion 2 (broches) sont par exemple constitués par deux caméras 14A disposées en parallèle sensiblement au-dessus de l'extrémité aval 12A₁ du transporteur et associées à la partie centrale 10C du bâti. Ces caméras 14A, dont les axes de visée sont agencés selon l'axe OY, permettent de visualiser les éléments de connexion 2 sertis aux deux extrémités de chaque câble électrique 3. Aussi, pour faciliter la saisie desdits éléments de connexion par l'organe d'insertion 8, on prévoit, sur la face supérieure 10F de la base 10A dudit bâti, deux pinces identiques commandables 16, dont le rôle est, à partir des informations fournies par les caméras 14A, de saisir les éléments de connexion 2 de chaque câble et d'effectuer une translation selon l'axe OZ afin de tendre les extrémités de chaque câble 3, pour dégager lesdits éléments de connexion 2 dans un plan perpendiculaire aux axes de visée des caméras 14A de façon à permettre ainsi leur saisie par l'organe d'insertion 8. Grâce aux caméras 14A, qui sont reliées à l'unité de pilotage 6, les positions des éléments de connexion sont parfaitement connues et la saisie desdits éléments de connexion 2 par les pinces 16 dans un premier temps, puis, dans un second temps, par les mâchoires 20A et 20B de l'organe d'insertion, comme on le verra ultérieurement, est parfaitement contrôlée.

Les connecteurs 4, dont deux sont plus particulièrement représentés en regard des figures 15A et 15B, sont montés préalablement en ligne sur un support approprié 17 capable de maintenir tout type de connecteurs, et non décrit, fixé à la face supérieure 10F de la base dudit bâti. Ces connecteurs 4, comme le montre la figure 1, peuvent avoir des formes (circulaire, rectangulaire, ...) et des dimensions variées, de même qu'ils peuvent comporter un nombre quelconque de logements. Ces derniers, référencés 4A sur les figures 15A et 15B, sont agencés selon l'axe OZ de la machine, correspondant ainsi à la direction du déplacement du corps 7 de chaque dispositif de branchement 5, monté sur l'équipage mobile correspondant 11.

Quant à la zone de stockage 15 desdits organes d'insertion 8, elle comprend deux boîtiers identiques 15A qui sont fixés à la face frontale 10G de la partie centrale 10C dudit bâti et qui présentent une pluralité de compartiments 15B. Les organes d'insertion 8 sont respectivement logés dans les compartiments 15B de chaque boîtier par l'intermédiaire de supports respectifs 15C, qui seront plus particulièrement décrits en regard des figures 9 et 10. Bien évidemment, les organes d'insertion 8 présentent des caractéristiques géométriques adaptées à celles des éléments de connexion à saisir sertis sur les câbles. Les caméras 14A sont situées respectivement sous les deux boîtiers 15A, ce qui permet de limiter les déplacements de chaque corps depuis le montage de l'organe d'insertion dans le corps du dispositif correspondant jusqu'à la saisie de l'élément de connexion.

A chaque corps 7 du dispositif de branchement est affecté un boîtier 15A contenant les différents organes d'insertion adaptés pour saisir les différents éléments de connexion équipant les extrémités correspondantes des câbles.

Le fonctionnement de la machine 1 est géré par l'unité de pilotage programmable 6 à laquelle sont notamment reliés les différents moteurs des équipages mobiles 11 et du transporteur sans fin 12A, et qui contient, en outre, les informations relatives aux types de branchement à réaliser entre les éléments de connexion des câbles et les logements correspondants des différents connecteurs, et aux types d'organes d'insertion à choisir en fonction du branchement à effectuer.

On a représenté, sur la figure 2, l'un des deux dispositifs de branchement 5 conformes à l'invention. Le corps 7 de ce dispositif, qui est fixé à l'embase déplaçable 11C selon la direction OZ sur le chariot de l'équipage mobile correspondant 11, porte un des organes d'insertion 8 disponible dans la zone de stockage 15 et choisi en fonction du branchement à effectuer, c'est-à-dire des caractéristiques géométriques de l'élément de connexion 2 à brancher. Cet organe d'insertion 8 est pourvu de moyens de préhension 20 pour saisir l'élément de connexion 2 à brancher, et des moyens de fixation amovibles 21 permettent son verrouillage ou son déverrouillage du corps 7. Ce dernier se présente sous la forme d'un boîtier sensiblement parallélépipédique, à l'intérieur duquel sont logés, avantageusement, des moyens 22 pour commander les moyens de préhension 20 et des moyens 23 pour protéger l'organe d'insertion 8 destiné à maintenir l'élément de connexion 2 durant son approche vers le logement correspondant du connecteur concerné 4.

Comme le montrent les figures 2, 3, 4 et 5, l'organe d'insertion 8 du dispositif, qui est dépourvu d'élément de connexion, fait saillie perpendiculairement par rapport à l'une des faces dudit corps 7, c'est-à-dire parallèlement à la direction de déplacement OZ. Cette face correspond ainsi à la face frontale latérale 7A dudit corps. Cet agencement en porte-à-faux dudit organe 8 permet un montage aisé de celui-ci sur le corps, ainsi que des éléments de connexion sur l'organe lui-même, et maintient de plus le corps 7 éloigné desdits connecteurs.

Plus particulièrement, en regard des figures 2 à 6, une plaque 24 est prévue à l'intérieur du corps 7, en étant sensiblement disposée dans son plan médian, c'est-à-dire, par rapport au repère de la figure 1, parallèlement au plan XOZ. L'extrémité en saillie 24A de la plaque 24 émerge de la face frontale latérale 7A du corps 7 pour porter ainsi, par l'intermédiaire des moyens de fixation amovibles 21, l'organe d'insertion choisi 8.

Dans ce mode de réalisation, les moyens de fixation amovibles 21, montrés davantage en regard des figures 2, 6 et 7, sont constitués par un assemblage du type tenon-mortaise assurant le coulissement selon l'axe OZ dudit organe 8 sur la plaque 24 du corps et par un verrouillage à bille, assurant l'immobilisation en position de l'organe d'insertion 8. Le tenon 21A de l'assemblage est ménagé sur une base 8A dudit organe et présente une section en T, tandis que la mortaise 21B de forme complémentaire est pratiquée sous la face inférieure 24B de l'extrémité en saillie 24A de ladite plaque 24.

Le verrouillage en position est obtenu par la bille 21C logée partiellement dans la base 8A dudit organe pour faire légèrement saillie par rapport à celle-ci, et s'engageant alors dans une empreinte correspondante 21D prévue dans le fond 21B₁ de la mortaise 21B. Cette bille 21C est maintenue engagée dans l'empreinte 21D grâce à une pièce 21E à rampe inclinée 21F sur laquelle la bille repose, ladite pièce étant soumise à l'action d'un ressort de compression 21G agissant selon l'axe OZ. On comprend donc que sous l'action du ressort 21G, la bille 21C, par l'intermédiaire de la pièce 21E à rampe inclinée, est poussée dans l'empreinte correspondante 21D. On remarque que l'extrémité 21H de la pièce 21E, opposée à celle soumise à l'action du ressort, fait légèrement saillie par rapport à la face frontale 8B de l'organe d'insertion. Cet agencement permet, comme on le verra ultérieurement, de déverrouiller et de démonter l'organe d'insertion 8 dudit corps 7.

Par ailleurs, les moyens de préhension 20 de chaque organe 8 sont à pince et comprennent pour cela deux mâchoires 20A et 20B, qui sont articulées autour d'un axe 20C parallèle à l'axe OZ du repère et donc au coulissement défini par l'assemblage tenon-mortaise. En se référant aux figures 1, 6 et 7, l'une des mâchoires 20A est, dans ce mode de réalisation, fixe et solidaire de la base 8A de l'organe d'insertion, de sorte que cette base 8A et la mâchoire 20A ne forment qu'une seule et même pièce, alors que l'autre mâchoire 20B est mobile et liée en rotation à l'axe d'articulation 20C par une goupille 20D disposée radialement comme la figure 7 le montre. Chaque organe d'insertion 8 est alors principalement constitué des deux mâchoires, dont l'une est solidaire de la base, et de l'axe d'articulation. Les mors de préhension 20E et 20F, respectivement prévus en bout des mâchoires 20A et 20B, sont identiques et ils présentent chacun une forme d'enveloppe demi-cylindrique. Ces mors 20E et 20F sont parallèles entre eux et à l'axe OZ et ils assurent la préhension des éléments de connexion 2, dont les caractéristiques géométriques correspondent évidemment à celles de l'organe d'insertion choisi. Par exemple, on voit sur la figure 6, que les mors des mâchoires 20A et 20B maintiennent la partie arri.ère 2A d'une broche mâle 2 qui est sertie sur l'extrémité dénudée du conducteur électrique 3A d'un câble 3. L'extrémité 3B de ce câble est, en outre, guidée par les mors desdites mâchoires, grâce à leur forme allongée. La partie avant 2B de la broche, qui est destinée à être branchée dans le logement correspondant d'un connecteur et qui est séparée de la partie arrière par une collerette 2C, est ainsi disposée rigoureusement parallèlement selon l'axe OZ.

Les moyens de préhension 20 de chaque organe d'insertion 8 sont actionnables par les moyens de commande 22. Pour cela, en se référant notamment aux figures 3 et 6, on voit que les moyens 22 comprennent un moteur électrique 22A relié à l'unité de pilotage 6 et susceptible d'entraîner, selon un arc angulaire, l'axe d'articulation 20C desdits moyens de préhension par l'intermédiaire d'un arbre intermédiaire 22B et d'un mécanisme à friction 22C. Plus particulièrement, le moteur électrique 22A est du type pas-à-pas et il est fixé au fond 7C du corps 7. A l'arbre de sortie 22D dudit moteur est accouplée, par une liaison à cannelures 22E, l'extrémité 22F de l'arbre intermédiaire 22B, dont l'autre extrémité 22G coopère avec l'axe d'articulation 20C par le mécanisme à friction. L'arbre de sortie 22D du moteur, l'arbre intermédiaire 22B et l'axe d'articulation 20C sont alignés et coaxiaux, parallèlement à l'axe OZ du repère. Quant au mécanisme 22C, il comprend deux disques 22H, dont l'un est associé à l'autre extrémité 22G de l'arbre intermédiaire, et dont l'autre est fixé à l'extrémité correspondante élargie 20C₁ de l'axe d'articulation 20C. Les deux disques 22H sont pressés l'un contre l'autre grâce à un ressort de compression 22I prévu entre le moteur 22A et un épaulement 22J de l'arbre intermédiaire, de sorte que celui-ci est constamment poussé en direction de l'axe d'articulation 20C desdits moyens de préhension.

Comme le montrent les figures 6 et 7, la mâchoire mobile 20B et la mâchoire fixe 20A sont maintenues en position fermée grâce à un ressort de torsion 25, dont l'une des extrémités est liée à la mâchoire fixe 20A, tandis que l'autre extrémité est fixée au disque de friction 22H solidaire de l'axe d'articulation 20C desdits moyens de préhension, duquel est solidaire la mâchoire mobile 20B par la goupille 20D. Le moteur électrique pas-à-pas 22A occupe alors une première position, pour laquelle les mors 20E et 20F desdites mâchoires sont appliqués l'un contre l'autre. On comprend donc que, lorsque le moteur 22A est actionné, l'axe d'articulation 20C est entraîné selon un arc angulaire déterminé, grâce à l'arbre intermédiaire 22B et aux disques de friction 22H dont l'effort transmis surpasse celui du ressort de torsion. La mâchoire mobile 20B liée en rotation avec l'axe 20C pivote avec celui-ci, de sorte que son mors 20F s'écarte du mors 20E de la mâchoire fixe 20A. Le moteur 22A occupe alors une seconde position, pour laquelle les mâchoires permettent de relâcher l'élément de connexion 2, alors branché dans le logement du connecteur, ou de saisir l'un des éléments de connexion d'un autre câble prévu sur les moyens d'amenée.

En se référant notamment aux figures 3, 4 et 5, on voit que les moyens 23, permettant de protéger l'élément de connexion 2 saisi par l'organe d'insertion 8, comportent deux flasques déplaçables 23A identiques, disposés symétriquement de part et d'autre dudit organe d'insertion 8 verrouillé sur la plaque 24 par les moyens de fixation 21. Plus particulièrement, les flasques 23A présentent, à leurs extrémités avant, une forme de coquilles 23B permettant, comme on le verra notamment en regard des figures 12 à 14, d'envelopper l'élément de connexion 2 par l'organe d'insertion 8. Les extrémités arrière des flasques 23A se terminent sous forme d'ailes plates 23C qui s'appliquent sous la face inférieure de ladite plaque 24. Les ailes 23C des flasques sont alors liées à la plaque par des axes 23D, deux par aile, traversant respectivement deux lumières 24C ménagées dans la plaque. Ces lumières 24C sont symétriques l'une de l'autre par rapport à l'axe longitudinal médian de la plaque, parallèle à l'axe OZ, et convergent en direction de la face avant 7A du corps 7, c'est-à-dire vers l'organe d'insertion 8.

Le déplacement des flasques dans les lumières de la plaque est réalisé par des moyens d'actionnement, tels qu'un vérin 23E fixé à la face supérieure 24D de la plaque 24 et commandé par l'unité de pilotage programmable 6. La tige du vérin 23E porte à son extrémité un chariot 23F qui est relié aux ailes 23C des flasques 23A par l'intermédiaire d'un des deux axes 23D de chaque aile, traversant les lumières 24C, et qui est monté coulissant dans une rainure 24E ménagée dans la plaque 24 selon son axe longitudinal médian, parallèle à l'axe OZ. Les lumières 24C, qui sont avantageusement convergentes, permettent ainsi aux flasques 23A de passer, grâce aux axes 23D qui suivent la trajectoire imposée par les lumières, d'une position ouverte escamotée en retrait dudit organe d'insertion 8 (figures 3 à 5), à une position fermée (figures 12 à 14) pour laquelle lesdites coquilles 23B enveloppent l'élément de connexion, sous l'action du vérin 23E poussant le chariot 23F qui, à son tour, déplace les flasques par les axes 23D.

On remarque également que les flasques 23A, à l'exception de leurs extrémités avant 23B, et le vérin de commande 23E sont avantageusement logés dans le corps 7, en y étant ainsi protégés, au même titre que les moyens de commande 22.

Par ailleurs, on a représenté sur la figure 9 l'un des deux boîtiers 15A dans les compartiments 15B desquels sont logés les différents organes d'insertion 8 disponibles, par l'intermédiaire des supports 15C respectivement. Les caractéristiques dimensionnelles des mors de préhension 20E, 20F sont différentes pour chaque organe et s'adaptent par conséquent à celles des di.fférents éléments de connexion 2 à brancher. Chaque organe d'insertion 8 est maintenu par son support 15C dont la forme extérieure, parallélépipédique, correspond à la forme intérieure du compartiment 15B, et qui est monté dans celui-ci selon une direction parallèle à l'axe OZ. En se référant plus particulièrement à la figure 10 qui montre l'un des supports, on voit que deux bras 15D, espacés parallèlement l'un de l'autre, font saillie par rapport à la face frontale visible 15E de chaque support 15C, parallèlement à l'axe OZ. Entre ces deux bras est apte àêtre inséré et maintenu l'organe d'insertion 8 dont la face frontale 8A est alors tournée vers des épaulements 15F prévus symétriquement dans les bras 15D. Pour cela, ces derniers sont montés coulissant par leurs extrémités arrière, dans une rainure 15G ayant une section en croix et pratiquée parallèlement à l'axe OX du repère dans la face frontale 15E du support. Les bras 15D sont ainsi convenablement liés au support et ils peuvent de plus coulisser en opposition l'un de l'autre dans la rainure 15G, grâce à des moyens moteurs non représentés. Les deux bras se rapprochent l'un vers l'autre, sous l'action des moyens moteurs, pour maintenir fermement en position l'organe d'insertion 8.

En outre, on voit sur cette figure 10, qu'un piston commandable 15H fait également saillie par rapport à la face frontale 15H de chaque support, au-dessus et entre les deux bras 15D. La disposition de ce piston 15H est telle que, lorsque l'organe d'insertion est porté par les bras 15D, l'extrémité 21H de la pièce 21E est en regard de ce piston, comme on le verra plus particulièrement en regard des figures 11A à 11C.

Le fonctionnement de la machine de branchement automatique 1, équipée des deux dispositifs 5, sera maintenant décrit.

Tout d'abord, on a supposé sur la figure 1 que des câbles 3 sont déjà branchés par leurs éléments de connexion 2 dans les connecteurs spécifiques 4. Ces branchements ont été réalisés par les dispositifs, en fonction des informations contenues et délivrées par l'unité de pilotage 6, lesquels traitent ainsi simultanément et respectivement les deux éléments de connexion équipant chaque câble. Pour éviter que les câbles branchés ne s'enchevêtrent les uns dans les autres, un râtelier 18 est fixé à la base 10A du bâti juste sous le support 17 des connecteurs 4. Les câbles 3 s'ordonnent ainsi au mieux.

On suppose, par ailleurs, que le prochain cycle de fonctionnement de la machine consiste à brancher les broches 2.1 et 2.2 équipant le câble 3.1, qui est amené par le transporteur sans fin 12A et dont les broches sont placées dans le champ de vision des caméras 14A. Celles-ci permettent de connaître avec précision la position des broches 2.1 et 2.2 pour que l'unité de pilotage 6 puisse commander la saisie desdites broches par les pinces 16, afin de les dégager des pinces 12C et de tendre les extrémités du câble 3.1 sur lesquelles elles sont serties. En fonction de l'ordre d'arrivée des câbles, l'unité de pilotage 6 détermine, grâce aux données enregistrées dans sa mémoire, d'une part les deux connecteurs 4 destinés à recevoir respectivement les deux broches 2.1 et 2.2, et d'autre part, les organes d'insertion 8 à monter dans les deux corps 7 desdits dispositifs, ces organes dépendant des caractéristiques géométriques des 5 broches 2.1 et 2.2.

Les deux organes d'insertion 8, ayant servi à enficher les broches du câble précédent, ont été par exemple remis dans les supports correspondants 15C des boîtiers grâce aux déplacements des équipages mobiles 11. On décrit ci-après, le montage de l'organe d'insertion choisi 8 dans son corps en regard des figures 11A, 11B et 11C. Bien évidemment, dans le cas où l'un ou les deux organes d'insertion précédemment utilisés correspondent aux deux broches suivantes à saisir, les dispositifs 5, portés et déplacés par les équipages mobiles 11, se positionnent directement au-dessus des pinces 16 de façon à saisir les extrémités du câble.

Comme le montre la figure 11A, le corps 7 de chaque dispositif est amené, par des déplacements appropriés selon les axes OX, OY et OZ de l'équipage mobile correspondant 11, en regard de l'organe d'insertion 8 à utiliser en fonction des caractéristiques des broches. Ainsi, la mortaise 21B prévue dans la plaque 24 du corps est en face du tenon 21A de l'organe d'insertion, et l'axe commun au moteur 22A et à l'arbre intermédiaire 22B est coaxial à l'axe d'articulation 20C. On remarque également que le ressort 22I est alors détendu, repoussant légèrement l'arbre intermédiaire 22B de l'arbre de sortie 22D du moteur pas-à-pas 22A.

L'organe d'insertion 8 est, quant à lui, pincé par les deux bras 15D du support 15C, et le piston 15H est en position sortie, de sorte que la pièce 21E des moyens de fixation 21 comprime le ressort 21G, ce qui a pour effet de faire descendre la bille 21C à la suite du déplacement de la rampe inclinée 21F. La bille 21C est alors noyée dans la base 8A ou le tenon 21A de l'organe d'insertion. Par ailleurs, les mâchoires 20A et 20B des moyens de préhension sont en position fermée grâce à l'action du ressort de torsion 25.

Le corps 7 effectue, par l'intermédiaire de l'embase 11C de son équipage mobile 11, un déplacement selon l'axe OZ (figure 11A à figure 11B), de façon que la mortaise 21B coulisse sur le tenon 21A de l'organe.

Simultanément, le disque 22H du mécanisme de friction, lié à l'arbre intermédiaire 22B, s'applique contre le disque 22H lié à l'axe d'articulation 20C. Le déplacement selon l'axe OZ dudit corps se poursuit jusqu'à ce que le ressort 22I soit comprimé par le recul de l'arbre intermédiaire 22B, puisque l'organe d'insertion 8 est maintenu en position par les bras 15D. Le coulissement de l'arbre 22B sur l'arbre de sortie 22D du moteur 22A est rendu possible grâce à la liaison à cannelures 22E. Dans la position illustrée sur la figure 11B, on voit que l'engagement du tenon 21A de l'organe 8 dans la mortaise 21B du corps 7 est tel que la bille 21C a franchi l'empreinte 21D prévue dans la plaque 24 grâce à la position sortie dudit piston 15H. A ce moment, ce dernier est commandé pour passer vers sa position rentrée, puis les bras 15D relâchent leur pression sur l'organe d'insertion qui est maintenu par la liaison intermédiaire tenon-mortaise sur le corps 7.

L'embase 11C de l'équipage mobile 11 recule dans le sens opposé selon l'axe OZ, de sorte que l'organe d'insertion 8 est alors poussé, par l'action du ressort 22I, vers l'extérieur jusqu'à ce que la bille 21C s'engage dans l'empreinte 21D de la plaque 24 sous l'action du ressort 21G qui oblige la bille à faire saillie extérieurement grâce à la rampe inclinée de la pièce 21E.

Les dispositifs 5, dont les organes d'insertion sont verrouillés aux corps respectifs, sont déplacés en direction des broches 2.1 et 2.2 serties sur le conducteur électrique du câble 3.1, grâce aux ordres transmis par l'unité de pilotage 6 aux équipages mobiles correspondants 11. Auparavant, les mâchoires 20A et 20B de chaque organe d'insertion 8 passent de la position fermée à la position ouverte, telle qu'illustrée en regard de la figure 8. Pour cela, le moteur électrique pas-à-pas 22A, commandé par l'unité 6, entraîne, par l'arbre intermédiaire 22B et les disques de friction 22H, la rotation, selon l'angle approprié, de l'axe d'articulation 20C, ce qui éloigne le mors 20F de la mâchoire mobile 20B du mors 20E de la mâchoire fixe 20A. Grâce aux informations fournies par les caméras 14A concernant les positions réelles des broches 2.1 et 2.2, l'unité de pilotage commande chaque dispositif 5 qui se place alors au-dessus de la broche correspondante du câble, laquelle est ensuite saisie par les mâchoires des moyens de préhension 20.

La mâchoire mobile 20B de chaque organe d'insertion passe à la position fermée sous l'action des moyens de commande 22, de sorte que les mors 20E et 20F des moyens de préhension 20 saisissent leurs broches 2.1 et 2.2 respectives attribuées, de la façon indiquée par la figure 6. Puis, les pinces 16, ainsi que les pinces 12C du transporteur 12A, commandées par l'unité de pilotage 6, relâchent les extrémités du câble 3.1, munies des broches 2.1 et 2.2.

Les deux dispositifs 5 se déplacent ensuite selon les axes du repère en direction des deux connecteurs 4 à brancher, tels que par exemple les connecteurs 4.1 et 4.2 représentés respectivement sur les figures 15A et 15B. Préalablement à la phase d'insertion qui sera décrite ultérieurement en regard de ces figures, les moyens de protection 23 de chaque dispositif 5 sont mis en oeuvre sous la commande de l'unité 6 en raison des risques d'endommagement des broches, évoqués antérieurement. Pour cela, comme on peut le voir sur les figures 12, 13 et 14, dès que le cycle de fonctionnement parvient à la phase d'approche des broches, selon l'axe OZ, en direction des logements correspondants des connecteurs, le vérin 23E de chaque dispositif est actionné de sorte que les axes 23D reliant le chariot 23F aux deux flasques escamotables 23A coulissent dans les lumières 24C de la plaque, et, grâce à la forme convergente desdites lumières, entraînent le rapprochement des flasques l'un vers l'autre jusqu'à ce que les coquilles 23B de ceux-ci entourent la broche maintenue par les mors des moyens de préhension. Chaque broche est ainsi efficacement protégée par les coquilles des flasques, qui se frayent un passage, selon l'axe OZ parmi les câbles 3 déjà branchés. La phase d'approche étant terminée, la tige de chaque vérin 23E est ramenée en position rentrée, entraînant le recul du chariot 23F et des flasques 23A guidés, au moyen des axes 23D, par les lumières 24C, de façon à s'écarter et à reculer en arrière de l'organe d'insertion 8. Les flasques sont ainsi revenus en position rentrée escamotée.

Chaque dispositif 5 est ensuite commandé selon l'axe OZ pour effectuer le branchement proprement dit. Plus particulièrement, comme le montrent les figures 15A et 15B, on suppose, à titre d'exemple, que les connecteurs 4.1 et 4.2 sont du type circulaire, respectivement mâle et femelle. Ainsi, on voit sur la figure 15A que l'une des broches mâles 2 est déjà introduite dans son logement 4A en y étant maintenue axialement, de façon usuelle, par les pattes élastiques 4B d'une douille 4B qui plaque la collerette 2C de la broche contre l'épaulement 4C prévu dans chaque logement 4A du connecteur. L'organe d'insertion 8 du dispositif est en cours de déplacement suivant l'axe OZ, de sorte que, à cet instant, la broche mâle 2.1 prévue à cette extrémité du câble 3.1 est pratiquement engagée dans son logement, la collerette 2.1C écartant les pattes élastiques de la douille 4B avant que celle-ci maintienne axialement la broche 2.1. L'avant des mors 20E et 20F s'engage partiellement dans le logement. Un contrôle d'effort tout au long de la phase d'insertion permet de détecter l'instant où la broche arrive en butée contre l'épaulement 4C du logement. La douille 4B verrouille alors la broche correspondante. Le dispositif 5 est ramené, selon l'axe OZ mais dans le sens opposé, hors du connecteur. Dès que l'organe d'insertion 8 est suffisamment éloigné, le moteur pas-à-pas 22A, commandant les moyens de préhension, est actionné selon un angle d'ouverture donné, provoquant simultanément la rotation de l'arbre intermédiaire 22B et des disques de friction 22H, ce qui entraîne l'écartement de la mâchoire mobile 20B par rapport à la mâchoire fixe 20A, et libère ainsi l'extrémité correspondante du câble dudit organe d'insertion 8.

Le branchement de la broche femelle 2.2, équipant l'autre extrémité du câble 3.1, dans le logement correspondant du connecteur 4.2 se déroule de la même façon, ainsi que la libération de cette extrémité du câble dudit organe d'insertion 8.

A ce stade, un nouveau cycle de branchement peut débuter. Pour cela, les deux dispositifs 5 se déplacent, grâce aux équipages 11, vers le transporteur 12A pour traiter un nouveau câble 3 ou, si les éléments de connexion 2 sont différents de ceux traités précédemment, vers les emplacements de stockage 15A, afin de changer les organes d'insertion 8.

Lorsque tous les câbles sont branchés, l'ensemble des connecteurs 4 ainsi équipés est dirigé vers une machine dite de "cheminement", qui est destinée à permettre la mise en forme du faisceau de câblage 30 obtenu automatiquement, tel que celui représenté à titre d'exemple en regard de la figure 16.

## Revendications

1. Dispositif de branchement (5) pour brancher, dans des logements (4A) de connecteurs (4), des éléments de connexion (2), tels que des broches, équipant les extrémités de conducteurs électriques (3), du type comprenant :
- un corps déplaçable (7) en direction dudit connecteur (4) ;
- au moins un organe d'insertion (8) pourvu de moyens de préhension (20) dudit élément de connexion (2) à introduire dans le logement correspondant (4A) du connecteur ;
- des moyens de fixation (21) dudit organe d'insertion audit corps ; et,
- des moyens de commande (22) desdits moyens de préhension (20), associés audit corps et susceptibles d'occuper, lorsque ledit organe d'insertion (8) est verrouillé sur ledit corps, une première position, pour laquelle lesdits moyens de préhension (20) maintiennent ledit élément de connexion (2) et permettent son introduction dans le logement correspondant du connecteur, à la suite du déplacement du corps selon une direction parallèle audit logement, et une seconde position, pour laquelle les moyens de préhension relâchent ledit élément de connexion alors branché dans le logement du connecteur,
caractérisé en ce que lesdits moyens de fixation (21) dudit organe d'insertion par rapport audit corps sont amovibles et autorisent le verrouillage ou le déverrouillage dudit organe par rapport audit corps et en ce qu'ils comprennent un assemblage par tenon (21A) et mortaise (21B) assurant le coulissement dudit organe d'insertion (8) sur le corps (7), et un verrouillage à bille (21C) permettant l'immobilisation en position dudit organe d'insertion par rapport audit corps.

2. Dispositif selon la revendication 1,
caractérisé en ce que, lorsqu'il est verrouillé sur le corps, ledit organe d'insertion (8) fait saillie par rapport audit corps (7) pour faire face au connecteur (4) à équiper.

3. Dispositif selon l'une des revendications 1 ou 2,
caractérisé en ce que ledit corps (7) présente une forme approximativement parallélépipédique, creuse, à l'intérieur de laquelle sont agencés lesdits moyens pour commander (22) les moyens de préhension (20) dudit organe d'insertion.

4. Dispositif selon l'une des revendications 1 à 3,
caractérisé en ce que l'assemblage tenon-mortaise dudit organe d'insertion sur le corps est agencé parallèlement à la direction de déplacement du corps (7) vers le connecteur (4), et de montage de l'élément de connexion (2) dans le logement correspondant (4A) dudit connecteur.

5. Dispositif selon l'une des revendications 1 à 4,
caractérisé en ce que le tenon (21A) dudit assemblage est prévu sur une base (8A) dudit organe et présente une section en forme de T, tandis que la mortaise (21B), de section complémentaire à celle du tenon, est prévue sur l'extrémité (24A) d'une plaque (24) émergeant dudit corps, et en ce que la bille de verrouillage (21C) est logée en partie dans la base (8A) dudit organe pour s'engager, grâce à l'action d'une pièce formant came (21E) sollicitée par un ressort (21G) et commandable extérieurement, dans une empreinte correspondante (21D) prévue dans ladite plaque (24).

6. Dispositif selon l'une quelconque des revendications précédentes 1 à 5,
caractérisé en ce que lesdits moyens de préhension (20) des éléments de connexion (2) sont à pince et comprennent deux mâchoires (20A,20B) relativement déplaçables l'une par rapport à l'autre, sous l'action desdits moyens de commande (22), entre une position fermée, pour laquelle ledit élément de connexion est saisi, maintenu puis introduit dans le logement correspondant du connecteur, et une position ouverte, pour laquelle ledit élément, alors inséré dans son logement, est relâché par lesdites mâchoires.

7. Dispositif selon la revendication 6,
caractérisé en ce que lesdites mâchoires (20A,20B) sont montées autour d'un axe d'articulation (20C), parallèle à la direction de déplacement du corps et de montage desdits éléments de connexion, et relié auxdits moyens de commande, et en ce que l'une desdites mâchoires (20A) est fixe et solidaire de la base (8A) dudit organe d'insertion et l'autre mâchoire (20B) est mobile et reliée audit axe d'articulation (20C).

8. Dispositif selon l'une quelconque des revendications précédentes 1 à 7,
caractérisé en ce que lesdits moyens pour commander (22) lesdits moyens de préhension (20) comprennent un moteur (22A) susceptible d'entraîner lesdits moyens de préhension par un mécanisme à friction (22C).

9. Dispositif selon la revendication 8,
caractérisé en ce que ledit moteur (22A), qui est logé à l'intérieur dudit corps (7), est disposé coaxialement à l'axe d'articulation (20C) desdites mâchoires et il coopère avec ledit axe par un arbre intermédiaire (22B) pressé axialement contre ledit axe d'articulation, et en ce que ledit mécanisme à friction est constitué par des disques (22H) respectivement prévus et associés à l'arbre intermédiaire et audit axe.

10. Dispositif selon l'une des revendications 6 à 9,
caractérisé en ce qu'un ressort de torsion (25) relie respectivement par ses extrémités les deux mâchoires (20A, 20B) formant les moyens de préhension dudit organe, de sorte que lesdites mâchoires sont rappelées et maintenues spontanément en position fermée lorsque ledit organe d'insertion est retiré dudit corps.

11. Dispositif selon l'une quelconque des revendications précédentes 1 à 10,
caractérisé en ce qu'il comprend, de plus, des moyens (23) pour protéger ledit élément de connexion maintenu dans ledit organe d'insertion, lesdits moyens de protection (23) étant associés audit corps (7) et susceptibles d'envelopper ledit élément de connexion (2) jusqu'avant son introduction dans le logement correspondant (4A) du connecteur (4).

12. Dispositif selon la revendication 11,
caractérisé en ce que lesdits moyens de protection (23) comprennent deux flasques déplaçables (23A) disposés respectivement de part et d'autre dudit organe d'insertion (8), et susceptibles d'occuper, grâce à des moyens d'actionnement (23E), une position ouverte éloignée et en retrait dudit organe d'insertion et une position fermée entourant ledit élément de connexion porté par les moyens de préhension.

13. Dispositif selon la revendication 12,
caractérisé en ce que les deux flasques (23A) sont respectivement montés, par l'intermédiaire d'axes (23D), dans des lumières de guidage symétriques et convergentes (24C) prévues dans la plaque (24) dudit corps, portant ledit organe d'insertion, et en ce que lesdits moyens d'actionnement sont constitués par un vérin (23E) logé à l'intérieur dudit corps (7) et entraînant, par l'intermédiaire d'un chariot (23F) coulissant sur ladite plaque, les axes (23D) desdits flasques (23A) entre leur position ouverte et leur position fermée, lesdits axes coulissant dans les lumières convergentes en direction dudit organe.

14. Machine de branchement (1) automatique pour brancher, dans des logements (4A) de connecteurs (4), des éléments de connexion (2), tels que des broches, équipant les extrémités des conducteurs électriques (3) de câbles,
caractérisée en ce qu'elle comprend :
- au moins deux dispositifs de branchement (5), tels que définis sous l'une quelconque des revendications précédentes 1 à 13 , et destinés à traiter respectivement les deux éléments de connexion (2) prévus aux extrémités de chaque câble (3), le corps (7) de chaque dispositif, destiné à porter un organe d'insertion (8), étant susceptible de se déplacer, par rapport au bâti (10) de la machine, selon les axes OX, OY et OZ d'un repère orthonormé ;
- une pluralité de connecteurs (4), dont les logements (4A) sont destinés à recevoir les éléments de connexion correspondant, et qui sont disposés sur ledit bâti ;
- des moyens (14) pour visualiser les positions des éléments de connexion (2) équipant les extrémités respectives de chaque câble;
- une zone de stockage (15) de différents organes d'insertion susceptibles d'être verrouillés auxdits corps respectifs, et choisis en fonction des caractéristiques géométriques desdits éléments de connexion à brancher ; et
- une unité de pilotage programmable (6) contenant les informations relatives aux différents branchements à effectuer en fonction des éléments de connexion (2) prévus en bout de chaque câble (3), et des logements (4A) desdits connecteurs (4), ainsi que les types d'organes d'insertion (8) à choisir en fonction des éléments de connexion à brancher, et à laquelle sont reliés les moyens (22) pour commander les moyens de préhension (20) de chaque organe choisi, les moyens d'actionnement desdits moyens de protection (23) et les déplacements de chaque corps (7) selon les axes OX, OY et OZ dudit repère.

15. Machine selon la revendication précédente 14, caractérisée en ce qu'elle comprend, de plus, des moyens (12) pour amener successivement lesdits câbles (3) à brancher, équipés desdits éléments de connexion (2), en regard desdits moyens de visualisation (14), lesdits moyens d'amenée étant reliés à ladite unité de pilotage programmable (6).

16. Machine selon la revendication 15,
caractérisée en ce que lesdits moyens d'amenée (12) comprennent un transporteur sans fin (12A) sur lequel sont disposées, par l'intermédiaire de pinces (12C) associées au transporteur, les deux extrémités de chaque câble (3) équipées desdits éléments de connexion.

17. Machine selon l'une des revendications 14 à 16,
caractérisée en ce que ledit corps (7) de chaque dispositif (5) est monté sur un équipage mobile (11) lié au bâti (10), chacun desdits équipages mobiles (11) comprenant une traverse (11A) susceptible de coulisser, selon l'axe OX dudit repère, sur au moins une poutre (10D) solidaire dudit bâti, un chariot (11B) monté coulissant selon l'axe OY dudit repère sur ladite traverse, et une embase (11C) portant ledit corps (7) et associé audit chariot (11B) de façon coulissante selon l'axe OZ dudit repère, lesdits logements (4A) des connecteurs (4) étant disposés selon l'axe OZ dudit repère.

18. Machine selon l'une des revendications 14 à 17,
caractérisée en ce que ladite zone de stockage (15) est constituée de deux boîtiers identiques (15A) dans les compartiments (15B) desquels sont logés, par l'intermédiaire de supports (15C), les différents organes d'insertion (8), chaque support (15C) étant pourvu de bras commandables (15D) pour maintenir l'organe d'insertion et d'un piston ou analogue (15H) disposé en saillie du support et contre lequel est susceptible de s'appliquer la pièce formant came (21E) desdits moyens de fixation (21), liée au corps de chaque dispositif.

19. Machine selon l'une des revendications 14 à 18,
caractérisée en ce que lesdits moyens de visualisation (14) comprennent deux caméras (14A) associées au bâti (10) et sous lesquelles s'arrêtent les deux extrémités (3A) de chaque câble (3), pourvues desdits éléments de connexion (2).

## Patentansprüche

1. Anschlußvorrichtung (5) zum Anschluß der Anschlußelemente (2), wie Stifte bzw. Hülsen, an den Enden elektrischer Leiter (3) in Aufnahmen (4A) von Steckverbindern (4), derart, daß sie umfaßt:
- ein in Richtung des Steckverbinders (4) bewegliches Gehäuse (7);
- mindestens ein Einführungsorgan (8) mit Greifmitteln (20) für das in die entsprechende Aufnahme (4A) des Steckverbinders einzuführende Anschlußelement (2);
- Mittel zur Befestigung (21) des Einführungsorgans am Gehäuse und
- Mittel zur Steuerung (22) der Greifmittel (20), die mit dem Gehäuse verbunden sind und, wenn das Einführungsorgan (8) am Gehäuse verriegelt ist, eine erste Stellung, in der die Greifmittel (20) das Anschlußelement (2) halten und seine Einführung in die entsprechende Aufnahme des Steckverbinders ermöglichen, nachdem sich das Gehäuse in einer Richtung parallel zur Aufnahme bewegt hat, und eine zweite Stellung einnehmen kann, in der die Greifmittel das dann in der Aufnahme des Steckverbinders angeschlossene Anschlußelement freigeben,
dadurch gekennzeichnet, daß die Befestigungsmittel (21) des Einführungsorgans vom Gehäuse lösbar sind und die Verriegelung oder Entriegelung des Organs am Gehäuse erlauben, und dadurch, daß sie eine aus Zapfen (21A) und Nut (21B) bestehende Verbindung, durch die das Einführungsorgan (8) am Gehäuse (7) gleiten kann, und eine Kugelverriegelung (21C) umfassen, durch die das Einführungsorgan gegenüber dem Gehäuse in seiner Lage blockiert werden kann.

2. Vorrichtung nach Anspruch 1,
dadurch gekennzeichnet, daß das Einführungsorgan (8) nach der Verriegelung am Gehäuse über das Gehäuse (7) übersteht und sich dem auszurüstenden Steckverbinder (4) gegenüber befindet.

3. Vorrichtung nach einem der Ansprüche 1 oder 2,
dadurch gekennzeichnet, daß das Gehäuse (7) annähernd die Form eines hohlen Parallelepipeds hat, in dem die Mittel zur Steuerung (22) der Greifmittel (20) des Einführungsorgans angeordnet sind.

4. Vorrichtung nach einem der Ansprüche 1 bis 3,
dadurch gekennzeichnet, daß die Zapfen-Nutverbindung des Einführungsorgans am Gehäuse parallel zur Bewegungsrichtung des Gehäuses (7) zum Steckverbinder (4) und zur Montagerichtung des An-schlußelements (2) in der entsprechenden Aufnahme (4A) des Steckverbinders angeordnet ist.

5. Vorrichtung nach einem der Ansprüche 1 bis 4,
dadurch gekennzeichnet, daß der Zapfen (21A) der Verbindung an einer Grundfläche (8A) des Organs vorgesehen ist und einen T-för-migen Querschnitt hat, während die Nut (21B), deren Querschnitt zu dem des Zapfens komplementär ist, am Ende (24A) einer aus dem Gehäuse herausragenden Platte (24) vorgesehen ist, und dadurch, daß die Verriegelungskugel (21C) zum Teil in der Grundfläche (8A) des Organs lagert und unter dem Einfluß eines nockenförmigen Teils (21E), das durch eine Feder (21G) beaufschlagt wird und von außen gesteuert werden kann, in eine entsprechende Vertiefung (21D) an der Platte (24) eingreift.

6. Vorrichtung nach einem der obigen Ansprüche 1 bis 5,
dadurch gekennzeichnet, daß die Greifmittel (20) der Anschlußelemente (2) aus einer Zange bestehen und zwei Backen (20A,20B) haben, die unter dem Einfluß der Steuermittel (22) im Verhältnis zueinander zwischen einer geschlossen Stellung, in der das Anschlußelement erfaßt, gehalten und dann in die entsprechende Aufnahme des Steckverbinders eingeführt wird, und einer geöffneten Stellung verschiebbar sind, in der das dann in seine Aufnahme eingesetzte Element von den Backen freigegeben wird.

7. Vorrichtung nach Anspruch 6,
dadurch gekennzeichnet, daß die Backen (20A,20B) um einen Gelenkbolzen (20C) herum angeordnet sind, der parallel zur Bewegungsrichtung des Gehäuses und der Montagerichtung der Anschlußelemente verläuft und mit den Steuermitteln verbunden ist, und dadurch, daß einer der Backen (20A) feststehend und mit der Grundfläche (8A) des Einführungsorgans verbunden ist und der andere Backen (20B) beweglich und mit dem Gelenkbolzen (20C) verbunden ist.

8. Vorrichtung nach einem der obigen Ansprüche 1 bis 7,
dadurch gekennzeichnet, daß die Mittel zur Steuerung (22) der Greifmittel (20) einen Motor (22A) haben, der die Greifmittel durch einen Reibtrieb (22C) antreiben kann.

9. Vorrichtung nach Anspruch 8,
dadurch gekennzeichnet, daß der Motor (22A), der im Gehäuse (7) angebracht ist, koaxial zum Gelenkbolzen (20C) der Backen angeordnekt ist und mit dem Bolzen über eine Zwischenwelle (22B) zusammenwirkt, die axial gegen den Gelenkbolzen gepreßt wird, und dadurch, daß der Reibtrieb aus Scheiben (22H) besteht, die jeweils für die Zwischenwelle und den Bolzen vorgesehen und mit diesen verbunden sind.

10. Vorrichtung nach einem der Ansprüche 6 bis 9,
dadurch gekennzeichnet, daß eine Torsionsfeder (25) mit ihren Enden jeweils die beiden Backen (20A,20B) verbindet, die die Greifmittel des Organs darstellen, so daß die Backen, wenn das Einführungsorgan vom Gehäuse abgestellt wird, spontan angelegt und geschlossen gehalten werden.

11. Vorrichtung nach einem der obigen Ansprüche 1 bis 10,
dadurch gekennzeichnet, daß sie außerdem Mittel (23) zum Schutz des im Einführungsorgan gehaltenen Anschlußelements hat, wobei die Schutzmittel (23) mit dem Gehäuse (7) verbunden sind und das Anschlußorgan (2) bis zu seiner Einführung in die entsprechende Aufnahme (4A) des Steckverbinders (4) umgeben können.

12. Vorrichtung nach Anspruch 11,
dadurch gekennzeichnet, daß die Schutzmittel (23) zwei bewegliche Wangen (23A) haben, die beiderseits des Einführungsorgans (8) angeordnet sind und durch Betätigungsmittel (23E) eine geöffnete, vom Einführungsorgan abgestellte und eine geschlossene Stellung einnehmen können, in der sie das Anschlußelement in den Greifmitteln umgeben.

13. Vorrichtung nach Anspruch 12,
dadurch gekennzeichnet, daß die beiden Wangen (23A) mit Bolzen (23D) jeweils in symmetrischen konvergenten Führungslanglöchern (24C) in der Platte (24) des Gehäuses, das das Einführungsorgan enthält, montiert sind, und dadurch, daß die Betätigungsmittel aus einem Zylinder (23E) innerhalb des Gehäuses (7) bestehen, der durch einen auf der Platte gleitenden Schlitten (23F) die Bolzen (23D) der Wangen (23A) zwischen ihrer geöffneten und ihrer geschlossenen Stellung bewegt, wobei die Bolzen in den konvergenten Langlöchern in Richtung des Organs gleiten.

14. Anschlußautomat (1) zum Anschluß der Anschlußelemente (2), wie Stifte bzw. Hülsen, an den Enden der elektrischen Leiter (3) von Kabeln in Aufnahmen (4A) von Steckverbindern (4),
dadurch gekennzeichnet, daß er umfaßt:
- mindestens zwei Anschlußvorrichtungen (5), wie sie in einem der obigen Ansprüche 1 bis 13 definiert wurden, jeweils zur Bearbeitung der beiden Anschlußelemente (2) an den Enden jedes Kabels (3), wobei das Gehäuse (7) jeder Vorrichtung zur Aufnahme eines Einführungsorgans (8) gegenüber dem Gestell (10) der Maschine nach der 0X-, 0Y- und 0Z-Achse eines orthonormierten Koordinatensystems bewegt werden kann;
- eine Vielzahl von Steckverbindern (4), deren Aufnahmen (4A) die entsprechenden Anschlußelemente aufnehmen sollen und die am Gestell angeordnet sind;
- Mittel (14) zur Betrachtung der Stellungen der Anschlußelemente (2) an den entsprechenden Enden jedes Kabels;
- einen Ablagebereich (15) verschiedener Einführungsorgane, die an den entsprechenden Gehäusen verriegelt werden können und entsprechend den geometrischen Merkmalen der einzuführenden Anschlußelemente ausgewählt werden, und
- eine programmierbare Leiteinheit (6), die die Informationen über die verschiedenen Anschlüsse, die entsprechend den am Ende jedes Kabels (3) vorhandenen Anschlußelementen (2) und der Aufnahmen (4A) der Steckverbinder (4) auszuführen sind, sowie die Arten der Einführungsorgane (8) enthält, die entsprechend den einzuführenden Anschlußelementen auszuwählen sind, und mit der die Mittel (22) zur Steuerung der Greifmittel (20) jedes ausgewählten Organs, der Betätigungsmittel der Schutzmittel (23) und der Bewegungen jedes Gehäuses (7) nach der 0X-, 0Y- und 0Z-Achse des Koordinatensystems verbunden sind.

15. Maschine nach dem obigen Anspruch 14,
dadurch gekennzeichnet, daß sie außerdem Mittel (12) umfaßt, mit denen die anzuschließenden Kabel (3) mit den Anschlußelementen (2) nacheinander zu den Betrachtungsmitteln (14) geführt werden können, wobei die Zuführmittel mit der programmierbaren Leiteinheit (6) verbunden sind

16. Maschine nach Anspruch 15,
dadurch gekennzeichnet, daß die Zuführmittel (12) einen Endlosforderer (12A) umfassen, auf dem durch Zangen (12C), die mit dem Förderer verbunden sind, die beiden Enden jedes Kabels (3) mit den Anschlußelementen angeordnet werden.

17. Maschine nach einem der Ansprüche 14 bis 16,
dadurch gekennzeichnet, daß das Gehäuse (7) jeder Vorrichtung (5) an einem mit dem Gestell (10) verbundenen Laufwerk (11) angebracht ist, wobei jedes der Laufwerke (11) eine Traverse (11A), die nach der 0X-Achse des Koordinatensystems an mindestens einem mit dem Gestell verbundenen Träger (10D) gleiten kann, einen Schlitten (11B), der an der Traverse nach der 0Y-Achse des Koordinatensystems gleitend angeordnet ist, und einen Ansatz (11C) hat, auf dem sich das Gehäuse (7) befindet und der mit dem Schlitten (11B) gleitend nach der 0Z-Achse des Koordinatensystems verbunden ist, wobei die Aufnahmen (4A) der Steckverbinder (4) nach der 0Z-Achse des Koordinatensystems angeordnet sind.

18. Maschine nach einem der Ansprüche 14 bis 17,
dadurch gekennzeichnet, daß der Ablagebereich (15) aus zwei identischen Kästen (15A) besteht, in deren Fächern (15B) auf Unterlagen (15C) die verschiedenen Einführungsorgane (8) untergebracht sind, wobei jede Unterlage (15C) steuerbare Arme (15D) zum Halten des Einführungsorgans und einen Kolben oder ähnliches (15H) hat, der über die Unterlage übersteht und an den sich das nockenförmige Teil (21E) der Befestigungsmittel (21), das mit dem Gehäuse jeder Vorrichtung verbunden ist, anlegen kann.

19. Maschine nach einem der Ansprüche 14 bis 18,
dadurch gekennzeichnet, daß die Betrachtungsmittel (14) aus zwei mit dem Gestell (10) verbundenen Kameras (14A) bestehen, unter denen die beiden Enden (3A) jedes Kabels (3) mit den Anschlußelementen (2) gestoppt werden.

## Claims

1. Connection device (5) for connecting connection elements (2), such as pins, equipping the ends of electrical conductors (3), into connector (4) housings (4A), of the type comprising:
- a body (7) which can be displaced in the direction of the said connector (4);
- at least one insertion member (8) provided with means (20) for grasping the said connection element (2) to be inserted into the corresponding housing (4A) of the connector;
- means (21) for fixing the said insertion member to the said body; and,
- means (22) for controlling the said grasping means (20), associated with the said body and capable of assuming, when the said insertion member (8) is locked on the said body, a first position, in which the said grasping means (20) hold the said connection element (2) and enable it to be inserted into the corresponding housing of the connector, following the displacement of the body along a direction parallel to the said housing; and a second position, in which the grasping means release the said connection element which is then connected in the connector housing,
characterized in that the said means (21) for fixing the said insertion member relative to the said body are removable and allow the locking or the unlocking of the said member relative to the said body, and in that they comprise a tenon (21A) and mortise (21B) assembly allowing the said insertion member (8) to slide on the body (7), and a ball lock (21C) enabling the insertion member to be immobilized in position relative to the said body.

2. Device according to Claim 1, characterized in that the said insertion member (8), once it is locked on the body, projects from the said body (7) in order to face the connector (4) to be equipped.

3. Device according to one of Claims 1 and 2, characterized in that the said body (7) has a hollow and approximately parallelepipedal shape, inside which the said means (22) for controlling the means (20) for grasping the said insertion member are arranged.

4. Device according to one of Claims 1 to 3, characterized in that the tenon/mortise assembly of the said insertion member on the body is arranged parallel to the direction of displacement of the body (7) towards the connector (4), and of mounting of the connection element (2) into the corresponding housing (4A) of the said connector.

5. Device according to one of Claims 1 to 4, characterized in that the tenon (21A) of the said assembly is provided on a base (8A) of the said member and has a T-shaped cross section, while the mortise (21B), having a cross section complementary to that of the tenon, is provided on the end (24A) of a plate (24) standing out from the said body, and in that the locking ball (21C) is housed partially inside the base (8A) of the said member in order to engage, by virtue of the action of a cam-forming part (21E) stressed by a spring (21G) and controllable from the outside, in a corresponding recess (21D) provided in the said plate (24).

6. Device according to any of the preceding Claims 1 to 5, characterized in that the said means (20) for grasping the connection elements (2) are of the clamp type and comprise two jaws (20A, 20B) which can be displaced in relation to one another, under the action of the said control means (22), between a closed position, in which the said connection element is grasped, held, then introduced into the corresponding housing of the connector, and an open position, in which the said element, thus inserted into its housing, is released by the said jaws.

7. Device according to Claim 6, characterized in that the said jaws (20A, 20B) are mounted about an articulation spindle (20C), parallel to the direction of displacement of the body and of mounting of the said connection elements, and joined up to the said control means, and in that one of the said jaws (20A) is stationary and solidly fixed to the base (8A) of the said insertion member, whereas the other jaw (20B) is movable and joined up to the said articulation spindle (20C).

8. Device according to any one of the preceding Claims 1 to 7, characterized in that the said means (22) for controlling the said grasping means (20) comprise a motor (22A) which is capable of driving the said grasping means using a friction mechanism (22C).

9. Device according to Claim 8, characterized in that the said motor (22A), which is housed inside the said body (7), is placed coaxially to the articulation spindle (20C) of the said jaws and it interacts with the said spindle by means of an intermediate shaft (22B) pressed axially against the said articulation spindle, and in that the said friction mechanism consists of discs (22H) which are respectively provided and associated with the intermediate shaft and with the said spindle.

10. Device according to any one of the preceding Claims 6 to 9, characterized in that a torsional spring (25) respectively joins up, by means of its ends, the two jaws (20A, 20B) forming the means for grasping the said member, so that the said jaws are spontaneously pulled back and held in the closed position when the said insertion member is withdrawn from the said body.

11. Device according to any one of the preceding Claims 1 to 10, characterized in that it comprises, in addition, means (23) for protecting the said connection element held in the said insertion member, the said protection means (23) being associated with the said body (7) and capable of covering the said connection element (2) until the time when it is to be inserted into the corresponding housing (4A) of the connector (4).

12. Device according to Claim 11, characterized in that the said protection means (23) comprise two movable shields (23A) placed respectively on either side of the said insertion member (8), and capable of assuming, by virtue of actuating means (23E), a remote open position away from the said insertion member and a closed position surrounding the said connection element carried by the grasping means.

13. Device according to Claim 12, characterized in that the two shields (23A) are respectively mounted, via spindles (23D), in symmetrical and converging guiding slots (24C) provided in the plate (24) of the said body, carrying the said insertion member, and in that the said actuating means consist of a jack (23E) housed inside the said body (7) and driving, via a carriage (23F) sliding on the said plate, the spindles (23D) of the said shields (23A) between their open position and their closed position, the said spindles sliding in the converging slots in the direction of the said member.

14. Automatic-connection machine (1) for connecting connection elements (2), such as pins, equipping the ends of electrical conductors (3) of cables, into connector (4) housings, (4A) characterized in that it comprises:
- at least two connecting devices (5), such as those defined in any of the preceding Claims 1 to 13, and intended to deal respectively with the two connection elements (2) provided at the ends of each cable (3), the body (7) of each device intended to carry an insertion member (8), being capable of being displaced, relative to the frame (10) of the machine, along the OX, OY and OZ axes of an orthonormal reference system;
- a plurality of connectors (4), the housings (4A) of which are intended to receive the corresponding connection elements, and which are placed on the said frame;
- means (14) for visualizing the positions of the connection elements (2) equipping the respective ends of each cable;
- an area (15) for storing the various insertion members which are capable of being locked to the said respective bodies, and which are selected as a function of the geometrical characteristics of the said connection elements to be connected; and
- a programable directing unit (6) containing the information relating to the various connections to be carried out depending on the connection elements (2) provided at the end of each cable (3), and on the housings (4A) of the said connectors (4), as well as the types of insertion members (8) to be selected as a function of the connection elements to be connected, and to which unit are joined up the means (22) for controlling the means (20) for grasping each selected member, and the means for actuating the said protection means (23) and the displacements of each body (7) along the OX, OY and OZ axes of the said reference system.

15. Machine according to the preceding Claim 14, characterized in that it additionally comprises means (12) for successively conveying the said cables (3) to be connected, equipped with the said connection elements (2), in front of the said visualizing means (14), the said conveying means being joined up to the said programable directing unit (6).

16. Machine according to Claim 15, characterized in that the said conveying means (12) comprise an endless conveyor (12A) on which the two ends of each cable (3), equipped with the said connection elements, are placed, via clamps (12C) associated with the conveyor.

17. Machine according to one of Claims 14 to 16, characterized in that the said body (7) of each device (5) is mounted on a movable part (11) attached to the frame (10), each of the said movable parts (11) comprising a crosspiece (11A) which is capable of sliding, along the OX axis of the said reference system, on at least one beam (10D) solidly fixed to the said frame, a carriage (11B) mounted so as to slide along the OY axis of the said reference system on the said crosspiece, and a seat (11C) carrying the said body (7) and associated with the said carriage (11B) so as to slide along the OZ axis of the said reference system, the said housings (4A) of the connectors (4) being placed along the OZ axis of the said reference system.

18. Machine according to one of Claims 14 to 17, characterized in that the said storage area (15) consists of two identical boxes (15A) in the compartments (15B) of which the various insertion members (8) are housed, via supports (15C), each support (15C) being provided with controllable arms (15D) for holding the insertion member and with a piston or the like (15H) placed so that it projects from the support and against which the cam-forming part (21E), of the said fixing means (21), which is attached to the body of each device, is capable of being applied.

19. Machine according to one of Claims 14 to 18, characterized in that the said visualizing means (14) comprise two cameras (14A) associated with the frame (10) and under which the two ends (3A) of each cable (3), provided with the said connection elements (2), come to a standstill.
